# EUROPÄISCHE PATENTSCHRIFT

(11) **EP 2 251 472 B1**
(45) Veröffentlichungstag und Bekanntmachung des Hinweises auf die Patenterteilung: **14.06.2017**
(21) Anmeldenummer: 10160525.1
(22) Anmeldetag: 21.04.2010
(51) Int. Cl.: D04C 3/18

(54) **Flechtmaschine zum Flechten von Verstärkungseinlagen eines Schlauches**
Braiding machine for braiding reinforcement inlays of a hose
Tresseuse destinée à tresser des inserts de renfort d'un flexible

(30) Priorität: 15.05.2009 DE 102009025807
(43) Veröffentlichungstag der Anmeldung: 17.11.2010
(73) Patentinhaber: ContiTech Schlauch GmbH, 30165 Hannover (DE)
(72) Erfinder: Rossmann, Jörg, 34537 Bad Wildungen (DE); Neuschäfer, Erhard, 35066 Frankenberg (DE); Brieden, Christoph, 59964 Medebach (DE)
(74) Vertreter: Widjaja, Wira

(56) Entgegenhaltungen:
- DE-C- 483 065
- DE-C- 842 522
- GB-A- 191 117 153
- US-A- 2 028 744

## Beschreibung

Die Erfindung betrifft eine Spule für eine Flechtmaschine zum Flechten von Verstärkungseinlagen eines Schlauches gemäß dem Oberbegriff des Anspruchs 1.

Derartige Spulen für Flechtmaschinen sind aus dem Stand der Technik bereits seit langem bekannt. Die einzelnen Spulen, die auf der Scheibe der Flechtmaschine angeordnet sind, bewegen sich auf kreisförmigen Sinusbahnen um einen Schlauchrohling herum, um auf dessen äußerer Oberfläche eine Verstärkungseinlage zu flechten. Hierbei wird von dem Spulenkern einer jeden Spule der Faden abgezogen. Der Spulenkern ist über eine Abziehsicherung auf einem Spulenhaltersockel des Spulenhalters gesichert, um zu verhindern, dass hierbei der Spulenkern von der Spule abgezogen wird. Bei den aus dem Stand der Technik bekannten Spulen ist die Abziehsicherung als Bajonettverschluss ausgebildet, in den Verschlusselemente des Spulenkerns eingreifen. Mit Hilfe einer solchen Abziehsicherung kann ein Abziehen des Spulenkerns von der Spule wirksam verhindert werden. Es ist jedoch festzustellen, dass der Bajonettverschluss einen komplizierten Aufbau aufweist und darüber hinaus viel Bauraum benötigt. Der von der Abziehsicherung benötigte Bauraum steht nicht für den Spulenkern zur Verfügung, so dass sich das Volumen des auf den Spulenkern aufgewickelten Fadens reduziert. Dies führte dazu, dass die Spulen häufiger gewechselt werden müssen.

Eine Spule der eingangs genannten Art ist aus der DE 483 065 bekannt. Bei der aus dieser Druckschrift bekannten Spule ist der Spulenkern zwischen dem Spulenhaltersockel des Spulenhalters und der Fadenbremse angeordnet, so dass die Fadenbremse ein Abziehen des Spulenkerns von der Spule wirksam verhindert. Zum Austausch des Spulenkerns ist es jedoch notwendig, die Fadenbremse von dem Spulenhalter zu entfernen.

Aus der DE 842 522 ist eine Spule bekannt, bei der der Spulenkern zwischen dem Spulenhaltersockel des Spulenhalters und der Fadenbremse eingeklemmt ist. Die Fadenbremse enthält einen Kugelkopf, der in eine Aussparung des Spulenkerns eingreift. Am anderen Ende des Spulenkerns greift ein Zapfen des Spulenkerns in eine Vertiefung des Spulenhaltersockels ein, der mit einer Feder in Längsrichtung federnd gelagert ist. Durch Herunterdrücken des Spulenkerns entgegen der Federkraft kann der Spulenkern aus dem Kugelkopf der Fadenbremse gelöst werden, so dass der Spulenkern freigegeben wird und ausgetauscht werden kann.
Aus der GB 17,153 ist eine Spule bekannt, die einen Spulenkern mit einer Hohlachse aufweist. Durch die Hohlachse des Spulenkerns wird die Längsachse des Spulenhalters geführt. An der Längsachse des Spulenhalters befindet sich eine Feder, die aus der Hohlachse des Spulenkerns herausragt und durch die der Spulenkern auf dem Spulenhalter zurückgehalten wird. Eine Spule mit ähnlichem Aufbau ist aus der US 2,028,744 bekannt.
Der Erfindung liegt die Aufgabe zugrunde, eine Spule für eine Flechtmaschine zum Flechten von Verstärkungseinlagen eines Schlauches zu schaffen, bei der die Abziehsicherung einen einfachen Aufbau aufweist und wenig Bauraum benötigt. Der Erfindung liegt ferner die Aufgabe zugrunde, eine Flechtmaschine mit derartigen Spulen zu schaffen.
Die Aufgabe wird durch die kennzeichnenden Merkmale des Anspruchs 1 und des nebengeordneten Anspruchs 5 gelöst.
Der Vorteil der Erfindung ist darin zu sehen, dass die Fadenbremse einen einfachen Aufbau hat und dennoch die Abziehsicherung in die Fadenbremse integriert ist. Ein weiterer Vorteil des Ausführungsbeispiels ist darin zu sehen, dass die Nase, die an dem Hebel befestigt ist, beim Aufschieben des Spulenkerns auf den Spulenhalter automatisch in die Nut des Spulenkerns eingreift. Somit ist es ausgeschlossen, dass die Abziehsicherung versehentlich nicht arretiert wird.

Gemäß einer Weiterbildung der Erfindung nach Anspruch 2 hat das Zahnrad einen größeren Durchmesser als der Spulenkern und ist koaxial an dem Ende des Spulenkerns befestigt, das dem Spulenhaltersockel zugewandt ist, wobei die Nut durch einen Absatz gebildet wird, der auf der vom Spulenhaltersockel abgewandten Seite des Zahnrades zwischen dem Zahnrad und dem Spulenkern entsteht. Der Vorteil dieser Weiterbildung ist darin zu sehen, dass Spulenkern und Zahnrad aus einem einzigen Bauteil bestehen und somit kostengünstig, z.B. im Spritzgussverfahren, aus Kunststoff hergestellt werden können.
Gemäß einer Weiterbildung der Erfindung nach Anspruch 3 enthält der Spulenkern zwei voneinander beabstandet Bordränder, wobei zur Ausbildung zwischen dem Bordrand, der dem Spulenhaltersockel am nächsten liegt und dem Zahnrad ein Abstand verbleibt. Der Vorteil dieser Weiterbildung ist darin zu sehen, dass ein Spulenkern mit Bordrändern ein größeres Fadenvolumen aufnehmen kann als ein Spulenkern ohne Bordränder. Das Spulenvolumen kann somit nochmals erhöht werden. Ein weiterer Vorteil ist darin zu sehen, dass ein Spulenkern mit Bordrändern eine höhere Ausfallsicherheit aufweist. So kann z.B. nicht der Fall auftreten, dass sich die Nase des Hebels in dem aufgewickelten Faden verhakt, da zwischen der Nase des Hebels und dem Faden ein Bordrand liegt.
Gemäß einer Weiterbildung der Erfindung nach Anspruch 4 ist die Nase derart bemessen, dass sie auch in der Freigabeposition in die Nut des Spulenkerns eingreift. Der Vorteil dieser Weiterbildung ist darin zu sehen, dass die Nase zu jedem Zeitpunkt in die Nut eingreift und somit zu jedem Zeitpunkt sichergestellt ist, dass der Spulenkern nicht von dem Spulenhalter abgezogen werden kann.

Ein Ausführungsbeispiel und weitere Vorteile der Erfindung werden im Zusammenhang mit den nachstehenden Figuren erläutert. Darin zeigt:
- Fig.1: einen Teil einer Flechtmaschine in schematischer Darstellung,
- Fig. 2a: eine Spule,
- Fig. 2b: einen Spulenträger,
- Fig. 3: einen Spulenkern,
- Fig. 4: eine Draufsicht entlang der in der Figur 3 gezeigten Linie IV/IV
Fig. 1 zeigt in stark schematischer Darstellung eine Flechtmaschine 2 zum Flechten von Verstärkungseinlagen eines Schlauches. Die Flechtmaschine 2 weist eine Scheibe 4 auf, auf der mehrere Spulen 6 angeordnet sind. Die Spulen 6 bewegen sich auf kreisförmigen Sinusbahnen 8, 10 um das Zentrum 12 der Scheibe 4 herum. Durch das Zentrum 12 der Scheibe 4 wird ein (in der Fig. 1 nicht gezeigter) Schlauchrohling geführt, der während der Bewegung der Spulen 6 auf den Sinusbahnen 8, 10 Fäden von den Spulen abzieht. Durch die kreisförmige Bewegung der Spulen 6 um den Schlauchrohling herum wird auf den Schlauchrohling eine Verstärkungseinlage aufgeflochten. Hierbei bewegen sich die Spulen 6 auf einer Sinusbahn 8, 10 im Uhrzeigersinn und auf der anderen Sinusbahn 8, 10 gegen den Uhrzeigersinn. Das Verfahren zum Flechten einer Verstärkungseinlage eines Schlauches mit Hilfe der gezeigten Flechtmaschine ist an sich aus dem Stand der Technik bekannt und soll daher nicht näher erläutert werden.

Fig. 2a zeigt eine Spule 6 und Fig. 2b einen Spulenträger 16 im Detail. Der Spulenträger weist einen Spulenhalter 16 und einen Spulenhaltersockel 14 (siehe Fig. 2b) auf. Auf den Spulenhalter 16 wird zur Vervollständigung der Spule 6 ein Spulenkern 18 drehbar gelagert aufgeschoben (siehe Fig. 2a). An dem Spulenhaltersockel 14 befindet sich ein beweglich gelagerter Hebel 20, der mit einem Umlenkarm 22 in Wirkverbindung steht. Parallel zu dem Spulenhalter 16 verläuft ein Arm 24 mit einer Öse 26 und einem Fadenauge 28. Der auf den Spulenkern 18 aufgewickelte Faden wird zunächst durch die Öse 26 und davon ausgehend über den Haken des Umlenkarmes 22 durch das Fadenauge 28 geführt. Vom Fadenauge 28 wird der Faden schließlich auf den (in den Figuren nicht gezeigten) Schlauchrohling geführt.

Der Hebel 20 greift in einen Zwischenraum zwischen zwei Zähne des Zahnrades 30 ein. Wenn der Faden von dem Spulenkern 18 abgezogen wird, so spannt er sich zunächst. Durch die Fadenspannung wird auf den Umlenkarm 22 eine Kraft ausgeübt, die über das Gelenk 32 auf den Hebel 20 übertragen wird. Bei einer bestimmten Fadenspannung wird der Hebel 20 entgegen der Rückstellkraft einer Feder aus dem Zwischenraum zwischen zwei Zähnen des Zahnrades 30 herausgezogen, so dass das Zahnrad 30 dann für eine Drehung freigegeben ist. Der Hebel 20 befindet sich dann in der Freigabeposition für das Zahnrad. Aufgrund der Freigabe des Zahnrades 30 dreht sich der Spulenkern 18 und der Faden wird von dem Spulenkern 18 abgezogen. Dadurch sinkt die Fadenspannung, so dass der Hebel 20 durch die Rückstellkraft der Rückstellfeder wieder in die Ausgangsposition überführt wird und in die Zähne des Zahnrades 30 eingreift. Der Hebel 20 geht erst dann wieder in die Freigabeposition über, wenn sich genug Fadenspannung aufgebaut hat. Durch das Zusammenspiel von Hebel 20 und Zahnrad 30 wird in dem Spulenträger also eine an sich bekannte Fadenbremse aufgebaut, die die Fadenspannung des Fadens annähernd konstant hält.

Am oberen Ende des Hebels 20 weist der Hebel 20 eine Nase 34 auf, die sich ausgehend vom Hebel 20 nach radial innen erstreckt. Die Nase 20 greift oberhalb des Zahnrades 30 (also auf der von dem Spulenhaltersockel 14 abgewandten Seite des Zahnrades 30) in eine Nut 36 (siehe auch Fig. 3) des Spulenkerns 18 ein. Die Nase 34 ist derart dimensioniert, dass sie sowohl in der Ausgangsposition des Hebels als auch in der Freigabeposition des Hebels in die Nut 36 des Spulenkerns 18 eingereift. Durch den Eingriff der Nase 34 in die Nut 36 ist eine Abziehsicherung realisiert, die das Abziehen des Spulenkerns 18 von dem Spulenhalter 16 verhindert. Wenn der Spulenkern 18 von dem Spulenhalter 16 abgezogen werden soll, um einen neuen Spulenkern auf den Spulenhalter 16 schieben zu können, so wird der Hebel 20 über die Freigabeposition so weit hinausgezogen, dass die Nase 34 aus der Nut 36 vollständig herausgezogen ist und den Spulenkern 18 freigibt.

Fig. 3 zeigt einen Spulenkern 18 in detaillierter Darstellung. An einem Ende des Spulenkerns 18 ist das Zahnrad 30 koaxial befestigt. Der Durchmesser D des Zahnrades 30 ist größer als der Durchmesser d des Spulenkerns 18. Die Nut 36 am Ende des Spulenkerns 18 wird durch einen Absatz 38 gebildet, der zwischen dem Zahnrad 30 und dem Spulenkern 18 entsteht. Der Spulenkern 18 enthält neben dem Zahnrad 30 zusätzlich zwei voneinander beabstandete Bordränder 40, 42, zwischen denen der Faden auf den Spulenkern 18 aufgewickelt wird. Der Spulenkern 18 mit dem Zahnrad 30 und den Bordrändern 40, 42 wird bevorzugt einteilig im Spritzgussverfahren aus Kunststoff hergestellt. Der Spulenkern 18 wird derartig auf den Spulenhalter 16 der Spule 6 (siehe Fig. 2b) aufgeschoben, dass das Zahnrad 30 dem Spulenhalter 16 zugewandt ist und die Nase 34 des Hebels 20 oberhalb des Zahnrades 30 in die Nut 34 bzw. in die Stufe 38 eingreift.

Fig. 4 zeigt einen Querschnitt durch den Spulenhalter 18 entlang der Linie IV/IV. Das Zahnrad 30 weist einzelne Zähne 44 auf, wobei in den Zwischenraum zwischen zwei Zähnen 44 jeweils der Hebel 20 (siehe Figuren 2a und 2b) eingreift, wenn er sich in der Ausgangsposition befindet. Hierbei greift dann die Nase 34 in die Nut 36 bzw. in den Absatz 38 ein, so wie es auch durch die Nase 34 dargestellt ist.

### Bezugszeichenliste

### (Teil der Beschreibung)

- 2: Flechtmaschine
- 4: Scheibe
- 6: Spule
- 10: Kreisbahn
- 12: Zentrum
- 14: Spulenhaltesockel
- 16: Spulenhalter
- 18: Spulenkern
- 20: Hebel
- 22: Umlenkarm
- 24: Arm
- 26: Öse
- 28: Fadenauge
- 30: Zahnrad
- 32: Gelenk
- 34: Nase
- 36: Nut
- 38: Absatz
- 40: Bordrand
- 42: Bordrand
- 44: Zahn

## Patentansprüche

1. Spule (6) für eine Flechtmaschine (2) zum Flechten von Verstärkungseinlagen eines Schlauches, die folgenden Bestandteile enthält:
- einen drehbaren Spulenkern (18) mit einem aufgewickelten Faden,
- einen Spulenhalter (16) mit einer Fadenbremse, auf den der Spulenkern (18) aufgeschoben ist, wobei zumindest ein Bestandteil (34) der Fadenbremse derart in den Spulenkern (18) eingreift, dass ein Abziehen des Spulenkerns (18) von dem Spulenhalter (16) verhindert wird, wobei
- der Spulenträger einen Spulenhalter (16) und einen Spulenhaltersockel (14) mit einem beweglichen Hebel (20) aufweist, der eine Ausgangsposition und eine Freigabeposition einnehmen kann,
- der Spulenkern (18) ein drehbar gelagertes Zahnrad (30) aufweist, das sich um die gleiche Achse dreht, wie der Spulenkern (18), wobei der Hebel (20) in der Ausgangsposition in die Zähne (44) des Zahnrades (30) eingreift und das Zahnrad (30) in der Freigabeposition für eine Verdrehung freigibt, **dadurch gekennzeichnet, dass**
- der Spulenkern (18) an dem Ende, das dem Spulenhaltersockel (14) zugewandt ist, eine Nut (36) aufweist,
- der Hebel (20) eine Nase (34) aufweist, die in die Nut (36) des Spulenkerns (18) eingreift.

2. Spule (6) nach Anspruch 1, **dadurch gekennzeichnet, dass** das Zahnrad (30) einen größeren Durchmesser als der Spulenkern (18) hat und koaxial an dem Ende des Spulenkerns (18) befestigt ist, das dem Spulenhaltersockel (14) zugewandt ist, und dass die Nut (36) durch einen Absatz (38) gebildet wird, der auf der vom Spulenhaltersockel (14) abgewandten Seite des Zahnrades (30) zwischen dem Zahnrad (30) und dem Spulenkern (18) entsteht.

3. Spule (6) nach Anspruch 2, **dadurch gekennzeichnet, dass** der Spulenkern (18) zwei voneinander beabstandete Bordränder (40,42) enthält, wobei zur Ausbildung der Nut (36) zwischen dem Bordrand (42), der dem Spulenhaltersockel (16) am nächsten liegt, und dem Zahnrad (30) ein Abstand verbleibt.

4. Spule (6) nach einem der Ansprüche 2 bis 3, **dadurch gekennzeichnet, dass** die Nase (34) derart bemessen ist, dass sie auch in der Freigabeposition in die Nut (36) des Spulenkerns (18) eingreift.

5. Flechtmaschine (2) zum Flechten von Verstärkungseinlagen eines Schlauches, mit einer Scheibe (4) und mehreren Spulen (6), die beweglich auf der Scheibe (4) angeordnet sind, wobei jede Spule (6) nach einem der Ansprüche 1 bis 4 ausgebildet ist.

## Claims

1. Bobbin (6) for a braiding machine (2) for braiding reinforcement inlays of a hose, said bobbin (6) including the following component parts:
- a rotatable bobbin core (18) having a yarn wound thereon;
- a bobbin holder (16) having a yarn brake, the bobbin core (18) being push-fitted onto said bobbin holder (16), wherein at least one component part (34) of the yarn brake engages in the bobbin core (18) in such a manner that pulling-off of the bobbin core (18) from the bobbin holder (16) is prevented,
wherein
- the bobbin carrier has a bobbin holder (16) and a bobbin-holder socket (14) having a movable lever (20) which can assume an initial position and a release position;
- the bobbin core (18) has a rotatably mounted gear wheel (30) which rotates about the same axis as the bobbin core (18), wherein the lever (20) in the initial position engages in the teeth (44) of the gear wheel (30) and in the release position releases the gear wheel (30) for rotation,
**characterized in that**
- the bobbin core (18) at that end that faces the bobbin-holder socket (14) has a groove (36);
- the lever (20) has a catch (34) which engages in the groove (36) of the bobbin core (18).

2. Bobbin (6) according to Claim 1, **characterized in that** the gear wheel (30) has a larger diameter than the bobbin core (18) and is fastened in a coaxial manner to that end of the bobbin core (18) that faces the bobbin-holder socket (14), and **in that** the groove (36) is formed by a shoulder (38) that is created between the gear wheel (30) and the bobbin core (18) on that side of the gear wheel (30) that faces away from the bobbin-holder socket (14).

3. Bobbin (6) according to Claim 2, **characterized in that** the bobbin core (18) has two lateral flanges (40, 42) that are spaced apart from one another, wherein a spacing for configuring the groove (36) remains between that lateral flange (42) that is most proximal to the bobbin-holder socket (16) and the gear wheel (30).

4. Bobbin (6) according to one of Claims 2 to 3, **characterized in that** the catch (34) is dimensioned in such a manner that the latter engages in the groove (36) of the bobbin core (18) also in the release position.

5. Braiding machine (2) for braiding reinforcement inlays of a hose, having a disc (4) and a plurality of bobbins (6) which are disposed so as to be movable on the disc (4), wherein each bobbin (6) is configured according to one of Claims 1 to 4.

## Revendications

1. Bobine (6) pour une tresseuse (2) pour tresser des inserts de renforcement d'un tuyau, laquelle comprend les constituants suivants :
- un noyau de bobine rotatif (18) avec un fil enroulé,
- un support de bobine (16) avec un frein de fil, sur lequel est poussé le noyau de bobine (18), au moins un constituant (34) du frein de fil s'engageant dans le noyau de bobine (18) de telle sorte que le noyau de bobine (18) ne puisse pas être retiré du support de bobine (16),
- le porte-bobine présentant un support de bobine (16) et un socle de support de bobine (14) avec un levier mobile (20), qui peut adopter une position de départ et une position de libération,
- le noyau de bobine (18) présentant une roue dentée (30) supportée à rotation, qui tourne autour du même axe que le noyau de bobine (18), le levier (20) s'engageant dans la position de départ dans les dents (44) de la roue dentée (30) et libérant la roue dentée (30), dans la position de libération en vue d'une rotation,
**caractérisée en ce que**
- le noyau de bobine (18) présente une rainure (36) à l'extrémité tournée vers le socle de support de bobine (14),
- le levier (20) présente un ergot (34) qui s'engage dans la rainure (36) du noyau de bobine (18).

2. Bobine (6) selon la revendication 1, **caractérisée en ce que** la roue dentée (30) présente un plus grand diamètre que le noyau de bobine (18) et est fixée coaxialement à l'extrémité du noyau de bobine (18) qui est tournée vers le socle de support de bobine (14), et **en ce que** la rainure (36) est formée par un épaulement (38) qui est formé sur le côté de la roue dentée (30) opposé au socle de support de bobine (14) entre la roue dentée (30) et le noyau de bobine (18).

3. Bobine (6) selon la revendication 2, **caractérisée en ce que** le noyau de bobine (18) contient deux bords marginaux (40, 42) espacés l'un de l'autre, une distance subsistant entre le bord marginal (42) situé le plus près du socle de support de bobine (16) et la roue dentée (30) en vue de constituer la rainure (36).

4. Bobine (6) selon l'une quelconque des revendications 2 à 3, **caractérisée en ce que** l'ergot (34) est dimensionné de telle sorte qu'il s'engage également dans la position de libération dans la rainure (36) du noyau de bobine (18).

5. Tresseuse (2) pour tresser des inserts de renforcement d'un tuyau, comprenant un disque (4) et plusieurs bobines (6) qui sont disposées de manière déplaçable sur le disque (4), chaque bobine (6) étant réalisée selon l'une quelconque des revendications 1 à 4.
